# FASCICULE DE BREVET EUROPEEN

(11) **EP 3 805 874 B1**
(45) Date de publication et mention de la délivrance du brevet: **27.12.2023**
(21) Numéro de dépôt: 19202193.9
(22) Date de dépôt: 09.10.2019
(51) Int. Cl.: G04B 37/10, G04B 3/04

(54) **COURONNE VISSEE ORIENTABLE**
AUSRICHTBARE GESCHRAUBTE KRONE
ADJUSTABLE THREADED CROWN

(43) Date de publication de la demande: 14.04.2021
(73) Titulaire: Meco S.A., 2540 Grenchen (CH)
(72) Inventeur: THIRY, Rémy, 25120 Les Bréseux (FR); MARCOS, Ricardo, 3252 Worben (CH)
(74) Mandataire: ICB SA

(56) Documents cités:
- EP-A1- 2 592 500
- EP-A1- 2 718 770
- EP-B1- 2 718 770
- WO-A1-01/40881

## Description

### Domaine de l'invention

L'invention concerne une couronne vissée orientable pour une boîte de montre comportant une carrure avec au moins un logement traversant pour la réception de ladite couronne vissée orientable, laquelle couronne vissée orientable est agencée pour coopérer avec ledit logement et l'obturer de façon étanche, ladite couronne vissée orientable comportant un motif sur une face d'extrémité ou à son voisinage, ladite couronne vissée orientable comportant, mobiles axialement selon une direction axiale l'un par rapport à l'autre, d'une part un sous-ensemble comportant un corps de couronne manipulable par un utilisateur et comportant ledit motif, et d'autre part un tube agencé pour être vissé ou chassé dans ledit logement selon ladite direction axiale.

L'invention concerne encore une boîte de montre, comportant une carrure avec au moins un logement traversant pour la réception d'une telle couronne vissée orientable.

L'invention concerne encore une pièce d'horlogerie, notamment une montre, comportant une telle boîte.

L'invention concerne encore un procédé d'assemblage d'une telle couronne vissée orientable.

L'invention concerne encore un procédé de montage d'une telle couronne vissée orientable sur une boîte de montre.

### Arrière-plan de l'invention

Les couronnes vissées sont couramment utilisées pour équiper des montres dans le but d'améliorer leur étanchéité au niveau du passage d'un organe de commande, tel qu'une tige de remontage ou de commande. Ce type de couronne a la particularité de pouvoir prendre une position dévissée dans laquelle la montre peut être remontée, mise à l'heure, réglée, ou autre, et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. La position vissée est donc celle qui correspond à la position normale lorsque la montre est portée et qui est toujours à peu près la même, à l'usure du joint d'étanchéité près.

La fabrication et le montage de ces couronnes vissées sur des boîtes de montre sont bien connus. Toutefois, les procédés de montage de ces couronnes sont mal adaptés aux couronnes vissées qui portent sur leur face d'extrémité une inscription ou un motif, par exemple un logo, une marque de fabrique ou un signe analogue, ou encore un relief, ou aux couronnes qui ne sont pas de révolution, alors qu'il est souhaitable que l'utilisateur, ou tout au moins un service d'après-vente, puisse procéder au réglage d'indexation angulaire d'une telle couronne, en position vissée, selon une orientation particulière désirée.

En effet, les procédés de montage connus ne permettent généralement pas d'amener la couronne dans une orientation déterminée par rapport à la boîte après son vissage, ce qui peut nuire à l'esthétique de la boîte. Cette situation est bien entendu inacceptable lorsque ces couronnes équipent des produits de luxe et de haute qualité.

Le document EP 2 718 770 divulgue toutes les caractéristiques du préambule de la revendication 1.

### Résumé de l'invention

L'invention a notamment pour objectif de pallier les différents inconvénients de ces techniques connues.

Plus précisément, un objectif de l'invention est de fournir une couronne vissée orientable adaptable à toute boîte de montre comportant un logement de couronne, pour l'orientation de cette couronne vissée, réalisée selon une construction simple et économique.

L'invention a également pour objectif de fournir une couronne vissée orientable plus fiable que celles existantes.

Ainsi, l'invention concerne une couronne vissée orientable selon la revendication 1.

L'invention concerne encore une boîte de montre, comportant une carrure avec au moins un logement traversant pour la réception d'une telle couronne vissée orientable.

L'invention concerne encore une pièce d'horlogerie, notamment une montre, comportant une telle boîte.

L'invention concerne encore un procédé d'assemblage d'une telle couronne vissée orientable.

L'invention concerne encore un procédé de montage d'une telle couronne vissée orientable sur une boîte de montre.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en partie de côté, et en partie en coupe longitudinale, d'une couronne vissée orientable selon l'invention;
- la figure 2 est une vue de dessus de la couronne de la figure 1, et montre un motif sur un corps de couronne manipulable par l'utilisateur ;
- la figure 3 est une vue en coupe de la même couronne, qui comporte un tube vissé sur une carrure, dans une position vissée à fond préalable au débrayage ; un relief d'indexage que porte un canon fixe, et un relief d'indexage complémentaire solidaire du corps de couronne, et qui sont ici des cannelures, sont en prise sous l'action d'un ressort de couronne conique ;
- la figure 4 est une vue en coupe de la même couronne, dans une position comprimée dans laquelle l'utilisateur fait pression sur le corps de couronne, pour effectuer le débrayage du relief d'indexage et du relief d'indexage complémentaire, qui sont ici dégagés l'un de l'autre et dont le dégrènement autorise la rotation relative entre le corps de couronne et le tube ;
- la figure 5 est une perspective éclatée, quart enlevé, montrant uniquement le canon fixe avec son relief d'indexage sous la forme de cannelure femelle, et le corps de couronne avec son relief d'indexage complémentaire sous la forme d'une cannelure mâle ;
- la figure 6 est une perspective montrant le tube de couronne vissé sur la carrure de la boîte de montre, et la présentation du corps de couronne comportant un sous-ensemble constituant le mécanisme d'embrayage/débrayage, comportant le canon fixe, dans lequel est monté prisonnier un canon mobile prévu pour coopérer avec le mécanisme interne de la montre destiné à être commandé et/ou réglé par la couronne ;
- la figure 7 est une perspective similaire à la figure 6, où le corps de couronne est vissé à fond sur le tube comme sur la figure 3, et où l'utilisateur peut indexer le motif par rapport à la boîte de montre en exerçant une pression sur le corps de couronne pour débrayer le mécanisme, tourner le corps de couronne jusqu'à l'orientation angulaire souhaitée, puis en relâchant sa pression axiale sur le corps de couronne pour réembrayer le mécanisme dans sa nouvelle position indexée ;
- la figure 8 représente, en coupe longitudinale, le montage de la couronne, dans une position où un ressort de canon, qui tend à éloigner le canon mobile du corps de couronne, est dans son élongation maximale (alors qu'il est en compression maximale dans les positions des figures 3 et 4) ;
- la figure 9 est une vue dévissée de la couronne, le filetage du canon fixe étant présenté face au taraudage du tube de carrure, mais non encore vissé ;
- la figure 10 est une vue dévissée et tirée de la couronne, avec la course maximale du canon fixe par rapport au tube de couronne ;
- la figure 11 est un schéma-blocs représentant une montre comportant une boîte munie d'une couronne vissée orientable selon l'invention.

### Description détaillée des modes de réalisation préférés

L'invention concerne une couronne vissée orientable 200 pour une boîte 100 de montre. Cette boîte 100 comporte classiquement une carrure 9, avec au moins un logement 90 traversant pour la réception de la couronne vissée orientable 200.

Cette couronne vissée orientable 200 est agencée pour coopérer avec le logement 90 et l'obturer de façon étanche. La couronne vissée orientable 200 comporte un motif 19 sur une face d'extrémité 18 ou à son voisinage.

Cette couronne vissée orientable 200 comporte, mobiles axialement selon une direction axiale D l'un par rapport à l'autre, d'une part un sous-ensemble 20 comportant un corps de couronne 1 manipulable par un utilisateur et comportant le motif 19, et d'autre part un tube 11. Ce tube 11 est agencé pour être vissé ou chassé dans le logement 90 selon la direction axiale D.

Selon l'invention, le sous-ensemble 20 comporte, solidaire du corps de couronne 1, un relief d'indexage 15 qui s'étend selon la direction axiale D, et qui est et agencé pour, dans une position embrayée, coopérer de façon complémentaire avec un relief d'indexage complémentaire 55 que comporte un canon fixe 5, que comporte le sous-ensemble 20. Ce relief d'indexage complémentaire 55 s'étend également selon la direction axiale D, et ce canon fixe 5 tend à être repoussé du corps de couronne 1 par au moins un ressort de couronne 12 intercalé et monté prisonnier entre le corps de couronne 1 et le canon fixe 5 qu'il tend à écarter l'un de l'autre. Le ressort de couronne 12 est ici, non limitativement, un ressort conique ou en coupelle. En l'absence de manipulation par l'utilisateur, le ressort de couronne 12 tend à écarter le corps de couronne 1 du canon fixe 5.

Le relief d'indexage 15 est agencé pour, dans une position débrayée par compression du ressort de couronne 12, rester à distance axiale du relief d'indexage complémentaire 55 et sans coopération avec lui.

La coopération entre le relief d'indexage 15 et le relief d'indexage complémentaire 55 en position embrayée définit un nombre discret de positions relatives d'indexage correspondant à autant d'orientations relatives du motif 19 par rapport à la boîte 100.

Le sous-ensemble 20 et le tube 11 sont agencés pour coopérer par vissage jusqu'à une position de butée, qui correspond à une position complètement vissée du sous-ensemble 20 dans le tube 11.

Et, selon l'invention, le sous-ensemble 20 comporte un moyen d'arrêt axial 3, qui est fixé au corps de couronne 1 pour emprisonner axialement, selon la direction axiale D, le sous-ensemble 20 avec une course axiale correspondant à la plage de déformation du ressort de couronne 12 pour autoriser le débrayage, par une compression du corps de couronne 1, entre le relief d'indexage 15 et le relief d'indexage complémentaire 55.

Plus particulièrement, le sous-ensemble 20 comporte un canon mobile 10 comportant des moyens de fixation 101 agencés pour la fixation de la couronne vissée orientable 200 à un organe de commande logé dans une boîte 100. Ce canon mobile 10 est mobile axialement selon la direction axiale D à l'encontre de moyens de rappel élastique 6, notamment un ressort de canon, qui est un ressort hélicoïdal sur la variante illustrée par les figures, dans une chambre 105 définie d'une part par le canon fixe 5 et d'autre part par un tourillon 4 solidaire du corps de couronne 1, et dans laquelle chambre 105 le canon mobile 10 est monté prisonnier. Ce tourillon 4 peut être fixé à demeure au corps de couronne 1, par soudure laser 140, ou autre.

Plus particulièrement, le sous-ensemble 20 est indémontable.

Plus particulièrement, le canon fixe 5 fixé à l'intérieur du corps de couronne 1 comporte un filetage 51, qui est agencé pour coopérer avec un taraudage 111 que comporte le tube 11.

Plus particulièrement, et tel que visible dans la variante non limitative illustrée par les figures, le relief d'indexage 15 et le relief d'indexage complémentaire 55 comportent des cannelures complémentaires.

Plus particulièrement, le moyen d'arrêt axial 3 comporte une bague annulaire avec une collerette interne comportant une surface frontale d'appui de butée 33 sensiblement perpendiculaire à la direction axiale D, et qui est agencée pour coopérer en appui de butée avec une surface frontale complémentaire d'appui de butée 53 que comporte une collerette externe 2 que comporte le canon fixe 5.

Plus particulièrement, le corps de couronne 1 porte un deuxième moyen d'arrêt axial 9, qui est agencé pour maintenir directement ou indirectement le moyen d'arrêt axial 3 dans le corps de couronne 1. Plus particulièrement, ce deuxième moyen d'arrêt axial 9 est agencé pour maintenir indirectement le moyen d'arrêt axial 3 dans le corps de couronne 1, au travers d'au moins une entretoise 7 logée dans le corps de couronne 1. Cette entretoise 7 peut être fixée à demeure au corps de couronne 1, par exemple par soudure laser 137 ou similaire. Plus particulièrement, le deuxième moyen d'arrêt axial 9 est agencé pour maintenir indirectement le moyen d'arrêt axial 3 dans le corps de couronne 1 au travers d'au moins un joint d'étanchéité 8, qui agencé pour coopérer avec une surface d'appui de joint 118 que comporte le tube 11 et qui est agencée pour comprimer le joint d'étanchéité 8 dans la position complètement vissée du sous-ensemble 20 dans le tube 11. Cette surface d'appui de joint 118 est de préférence oblique par rapport à la direction axiale D, et est notamment une surface conique.

Plus particulièrement, le corps de couronne 1 comporte au moins une gorge annulaire intérieure 91 pour la réception du deuxième moyen d'arrêt axial 9, qui est notamment mais non limitativement constitué par un circlips, tel que visible sur la figure 1. Cette gorge 91 peut aussi résulter d'un roulage de rabattement d'un filet ménagé en extrémité du corps de couronne 1, après le montage de ce circlips 9.

Plus particulièrement, le ressort de couronne 12 comporte au moins un ressort conique et/ou au moins une rondelle « Belleville » et/ou au moins une rondelle « Schnorr ».

Selon l'invention, le relief d'indexage 15 est porté par un tourillon 4 qui est solidaire du corps de couronne 1, et intérieur audit canon fixe 5.

L'invention concerne encore une boîte 100 de montre, comportant une carrure 9 avec au moins un logement 90 traversant pour la réception d'une telle couronne vissée orientable 200.

L'invention concerne encore une pièce d'horlogerie, notamment une montre 1000, comportant une telle boîte 100.

L'invention concerne encore un procédé d'assemblage d'une telle couronne vissée orientable 200, comprenant les étapes suivantes :
- préparer le sous-ensemble 20 avec le moyen d'arrêt axial 3 dans le corps de couronne 1, en insérant le relief d'indexage 15 dans le relief d'indexage complémentaire 55, et équiper intérieurement le corps de couronne 1 d'au moins un joint d'étanchéité 8, et arrêter axialement le joint d'étanchéité 8 par un deuxième moyen d'arrêt axial 9;
- préparer le tube 11 et le visser sur le sous-ensemble 20.

L'invention concerne encore un procédé de montage d'une telle couronne vissée orientable 200 sur une telle boîte 100, comprenant les étapes suivantes :
- assembler la couronne vissée orientable 200 selon le procédé d'assemblage ci-dessus ;
- insérer le tube 11 axialement selon la direction axiale D dans le logement 90 de la carrure 8, dans la carrure 100, et le fixer à la carrure 9 par vissage ou chassage jusqu'à une position de butée de vissage ou respectivement de chassage ;
- mesurer l'écart d'orientation angulaire du motif 19 par rapport à la position désirée, et déterminer le nombre de pas de correction d'indexation ;
- presser axialement le corps de couronne 1 vers la carrure 9 puis faire tourner le corps de couronne 1 jusqu'à obtention de l'orientation angulaire désirée ;
- relâcher le corps de couronne 1.

Plus particulièrement, lors de la préparation du sous-ensemble 20 :
- on dispose chaque ressort de couronne 12 entre d'une part un tourillon 4 solidaire du corps de couronne 1 et d'autre part le canon fixe 5 ;
- on enferme dans une chambre 105 constituée par la juxtaposition, d'une part du tourillon 4 et d'autre part du canon fixe 5, des moyens de rappel élastique 6 tendant à repousser un canon mobile 10 comportant des moyens de fixation 101 agencés pour la fixation de la couronne vissée orientable 200 à un organe de commande logé dans la boîte 100, le canon mobile 10 étant aussi maintenu prisonnier dans la chambre 105 par le canon fixe 5 ;
- on insère le relief d'indexage 15, porté par le tourillon 4, dans le relief d'indexage complémentaire 55 porté par le canon fixe 5 ;
- on limite axialement la course du canon fixe 5 par rapport au corps de couronne 1 par fixation du moyen d'arrêt axial 3 au corps de couronne 1 de façon à ce que chaque ressort de couronne 12 soit maintenu sans jeu dans l'espace axial délimité d'une part par le tourillon 4, et d'autre part par le canon fixe 5;
- puis on fixe de façon irréversible moyen d'arrêt axial 3 au corps de couronne 1, pour constituer un sous-ensemble indémontable.

Grâce à ces différents aspects de l'invention, on dispose d'une couronne vissée orientable de conception simple permettant d'indexer la position angulaire de la couronne tout en comportant un nombre de composants réduit.

Bien entendu, la présente invention ne se limite pas à l'exemple illustré et est susceptible de diverses variantes et modifications qui apparaîtront à l'homme du métier, tout en restant limité à la portée des revendications telles qu'annexées.

## Revendications

1. Couronne vissée orientable (200) pour une boîte (100) de montre comportant une carrure (9) avec au moins un logement (90) traversant pour la réception de ladite couronne vissée orientable (200), laquelle couronne vissée orientable (200) est agencée pour coopérer avec ledit logement (90) et l'obturer de façon étanche, ladite couronne vissée orientable (200) comportant un motif (19) sur une face d'extrémité (18) ou à son voisinage, ladite couronne vissée orientable (200) comportant, mobiles axialement selon une direction axiale (D) l'un par rapport à l'autre, d'une part un sous-ensemble (20) comportant un corps de couronne (1) manipulable par un utilisateur et comportant ledit motif (19), et d'autre part un tube (11) agencé pour être vissé ou chassé dans ledit logement (90) selon ladite direction axiale (D), où ledit sous-ensemble (20) comporte, solidaire dudit corps de couronne (1), un relief d'indexage (15) s'étendant selon ladite direction axiale (D) et agencé pour, dans une position embrayée, coopérer de façon complémentaire avec un relief d'indexage complémentaire (55) que comporte un canon fixe (5), que comporte ledit sous-ensemble (20) et qui s'étend selon ladite direction axiale (D) et tend à être repoussé dudit corps de couronne (1) par au moins un ressort de couronne (12) intercalé et monté prisonnier entre ledit corps de couronne (1) et ledit canon fixe (5) qu'il tend à écarter l'un de l'autre, et pour, dans une position débrayée par compression dudit ressort de couronne (12), rester à distance axiale dudit relief d'indexage complémentaire (55) et sans coopération avec lui, la coopération entre ledit relief d'indexage (15) et ledit relief d'indexage complémentaire (55) définissant un nombre discret de positions relatives d'indexage correspondant à autant d'orientations relatives dudit motif (19) par rapport à ladite boîte (100), ledit sous-ensemble (20) et ledit tube (11) étant agencés pour coopérer par vissage jusqu'à une position de butée correspondant à une position complètement vissée dudit sous-ensemble (20) dans ledit tube (11), ledit sous-ensemble (20) comportant un moyen d'arrêt axial (3) fixé audit corps de couronne (1) pour emprisonner axialement, selon ladite direction axiale (D), ledit canon fixe (5) avec une course axiale correspondant à la plage de déformation dudit ressort de couronne (12) pour autoriser le débrayage, par une compression dudit corps de couronne (1), entre ledit relief d'indexage (15) et ledit relief d'indexage complémentaire (55), ledit relief d'indexage (15) étant porté par un tourillon (4) solidaire dudit corps de couronne (1), **caractérisé en ce que** le tourillon est intérieur audit canon fixe (5).

2. Couronne vissée orientable (200) selon la revendication 1, **caractérisée en ce que** ledit sous-ensemble (20) est indémontable, et comporte un canon mobile (10) comportant des moyens de fixation (101) agencés pour la fixation de ladite couronne vissée orientable (200) à un organe de commande logé dans une dite boîte (100), lequel canon mobile (10) est mobile axialement selon ladite direction axiale (D) à l'encontre de moyens de rappel élastique (6) dans une chambre (105) définie d'une part par ledit canon fixe (5) et d'autre part par ledit tourillon (4) solidaire dudit corps de couronne (1), et dans laquelle chambre (105) ledit canon mobile (10) est monté prisonnier.

3. Couronne vissée orientable (200) selon la revendication 1 ou 2, **caractérisée en ce que** ledit canon fixe (5) fixé à l'intérieur dudit corps de couronne (1) comporte un filetage (51) agencé pour coopérer avec un taraudage (111) que comporte ledit tube (11).

4. Couronne vissée orientable (200) selon l'une des revendications 1 à 3, **caractérisée en ce que** ledit relief d'indexage (15) et ledit relief d'indexage complémentaire (55) comportent des cannelures complémentaires.

5. Couronne vissée orientable (200) selon l'une des revendications 1 à 4, **caractérisée en ce que** ledit moyen d'arrêt axial (3) comporte une bague annulaire avec une collerette interne comportant une surface frontale d'appui de butée (33) sensiblement perpendiculaire à ladite direction axiale (D), agencée pour coopérer en appui de butée avec une surface frontale complémentaire d'appui de butée (53) que comporte une collerette externe (2) que comporte ledit canon fixe (5).

6. Couronne vissée orientable (200) selon l'une des revendications 1 à 5, **caractérisée en ce que** ledit corps de couronne (1) porte un deuxième moyen d'arrêt axial (9) agencé pour maintenir directement ou indirectement ledit moyen d'arrêt axial (3) dans ledit corps de couronne (1).

7. Couronne vissée orientable (200) selon la revendication 6, **caractérisée en ce que** ledit deuxième moyen d'arrêt axial (9) est agencé pour maintenir indirectement ledit moyen d'arrêt axial (3) dans ledit corps de couronne (1) au travers d'au moins une entretoise (7) logée dans ledit corps de couronne (1).

8. Couronne vissée orientable (200) selon la revendication 6 ou 7, **caractérisée en ce que** ledit deuxième moyen d'arrêt axial (9) est agencé pour maintenir indirectement ledit moyen d'arrêt axial (3) dans ledit corps de couronne (1) au travers d'au moins un joint d'étanchéité (8) agencé pour coopérer avec une surface d'appui de joint (118) que comporte ledit tube (11) et qui est agencée pour comprimer ledit joint d'étanchéité (8) dans ladite position complètement vissée dudit sous-ensemble (20) dans ledit tube (11).

9. Couronne vissée orientable (200) selon l'une des revendications 6 à 8, **caractérisée en ce que** ledit corps de couronne (1) comporte au moins une gorge annulaire intérieure (91) pour la réception dudit deuxième moyen d'arrêt axial (9) qui est un circlips.

10. Couronne vissée orientable (200) selon l'une des revendications 1 à 9, **caractérisée en ce que** ledit ressort de couronne (12) comporte au moins un ressort conique et/ou au moins une rondelle « Belleville » et/ou au moins une rondelle « Schnorr ».

11. Boîte (100) de montre, comportant une carrure (9) avec au moins un logement (90) traversant pour la réception d'une couronne vissée orientable (200) selon l'une des revendications 1 à 10, que comporte ladite boîte (100).

12. Montre (1000) comportant une boîte (100) selon la revendication 11, et au moins une couronne vissée orientable (200) selon l'une des revendications 1 à 10 agencée pour coopérer avec ledit au moins un logement (90).

13. Procédé d'assemblage d'une couronne vissée orientable (200) selon l'une des revendications 1 à 10, comprenant les étapes suivantes :
- préparer ledit sous-ensemble (20) avec ledit moyen d'arrêt axial (3) dans ledit corps de couronne (1), en insérant ledit relief d'indexage (15) dans ledit relief d'indexage complémentaire (55), et équiper intérieurement ledit corps de couronne (1) d'au moins un joint d'étanchéité (8), et arrêter axialement ledit joint d'étanchéité (8) par un deuxième moyen d'arrêt axial (9);
- préparer ledit tube (11) et le visser sur ledit sous-ensemble (20).

14. Procédé de montage d'une couronne vissée orientable (200) selon l'une des revendications 1 à 10 sur une boîte (100) selon la revendication 11, comprenant les étapes suivantes :
- assembler ladite couronne vissée orientable (200) selon le procédé de la revendication 13 ;
- insérer ledit tube (11) axialement selon ladite direction axiale (D) dans ledit logement (90) de ladite carrure (8), dans la carrure (100), et le fixer à ladite carrure (9) par vissage ou chassage jusqu'à une position de butée de vissage ou respectivement de chassage ;
- mesurer l'écart d'orientation angulaire dudit motif (19) par rapport à la position désirée, et déterminer le nombre de pas de correction d'indexation ;
- presser axialement ledit corps de couronne (1) vers ladite carrure (9) puis faire tourner ledit corps de couronne (1) jusqu'à obtention de l'orientation angulaire désirée ;
- relâcher ledit corps de couronne (1).

15. Procédé de montage selon la revendication 14, **caractérisé en ce que**, lors de la préparation dudit sous-ensemble (20) :
- on dispose chaque dit ressort de couronne (12) entre d'une part ledit tourillon (4) solidaire dudit corps de couronne (1) et d'autre part ledit canon fixe (5) ;
- on enferme dans une chambre (105) constituée par la juxtaposition, d'une part dudit tourillon (4) et d'autre part dudit canon fixe (5), des moyens de rappel élastique (6) tendant à repousser un canon mobile (10) comportant des moyens de fixation (101) agencés pour la fixation de ladite couronne vissée orientable (200) à un organe de commande logé dans ladite boîte (100), ledit canon mobile (10) étant aussi maintenu prisonnier dans ladite chambre (105) par ledit canon fixe (5) ;
- on insère ledit relief d'indexage (15), porté par ledit tourillon (4), dans ledit relief d'indexage complémentaire (55) porté par ledit canon fixe (5) ;
- on limite axialement la course dudit canon fixe (5) par rapport audit corps de couronne (1) par fixation dudit moyen d'arrêt axial (3) audit corps de couronne (1) de façon à ce que chaque dit ressort de couronne (12) soit maintenu sans jeu dans l'espace axial délimité d'une part par ledit tourillon (4), et d'autre part par ledit canon fixe (5) ;
- puis on fixe de façon irréversible ledit moyen d'arrêt axial (3) audit corps de couronne (1), pour constituer un sous-ensemble indémontable.

## Patentansprüche

1. Verstellbare verschraubte Krone (200) für ein Uhrengehäuse (100), das einen Mittelteil (9) mit mindestens einer durchgehenden Lagerung (90) zur Aufnahme der verstellbaren verschraubten Krone (200) umfasst, wobei die verstellbare verschraubte Krone (200) so angeordnet ist, dass sie mit der Lagerung (90) zusammenwirkt und diese abdichtend verschließt, wobei die verstellbare verschraubte Krone (200) ein Muster (19) an einer Endfläche (18) oder in ihrer Nähe aufweist, wobei die verstellbare verschraubte Krone (200) einerseits eine Unterbaugruppe (20), die axial in einer axialen Richtung (D) im Verhältnis zueinander beweglich ist und einen Kronenkörper (1) umfasst, der durch einen Benutzer verändert werden kann und das Muster (19) aufweist, und andererseits eine Röhre (11) umfasst, die so angeordnet ist, dass sie in die Lagerung (90) in der axialen Richtung (D) geschraubt oder eingepresst werden kann, wobei die Unterbaugruppe (20) ein mit dem Kronenkörper (1) einstückig verbundenes Indexierungsrelief (15) aufweist, das sich in der axialen Richtung (D) erstreckt und so angeordnet ist, dass es in einer eingerückten Position komplementär mit einem komplementären Indexierungsrelief (55) zusammenwirkt, das ein festes Rohr (5) aufweist, das die Unterbaugruppe (20) umfasst und sich in der axialen Richtung (D) erstreckt und dazu neigt, von dem Kronenkörper (1) durch mindestens eine Kronenfeder (12) zurückgedrückt zu werden, die zwischen dem Kronenkörper (1) und dem festen Rohr (5) eingefügt und verliersicher montiert ist, so dass sie dazu neigt, sich voneinander zu entfernen, und dass es in einer ausgerückten Position durch das Zusammendrücken der Kronenfeder (12) in einem axialen Abstand von dem komplementären Indexierungsrelief (55) und ohne Zusammenwirken mit diesem bleibt, wobei das Zusammenwirken zwischen dem Indexierungsrelief (15) und dem komplementären Indexierungsrelief (55) eine diskrete Anzahl relativer Indexierungspositionen definiert, die so vielen relativen Ausrichtungen des Musters (19) im Verhältnis zu dem Gehäuse (100) entsprechen, wobei die Unterbaugruppe (20) und die Röhre (11) so angeordnet sind, dass sie durch Verschrauben bis zu einer Anschlagposition zusammenwirken, die einer vollständig verschraubten Position der Unterbaugruppe (20) in der Röhre (11) entspricht, wobei die Unterbaugruppe (20) ein axiales Anschlagmittel (3) aufweist, das an dem Kronenkörper (1) befestigt ist, um das feste Rohr (5) in der axialen Richtung (D) axial mit einem axialen Hub, der dem Verformungsbereich der Kronenfeder (12) entspricht, festzuhalten, um durch Zusammendrücken des Kronenkörpers (1) das Ausrücken zwischen dem Indexierungsrelief (15) und dem komplementären Indexierungsrelief (55) zu ermöglichen, wobei das Indexierungsrelief (15) von einem Drehzapfen (4) getragen wird, der an dem Kronenkörper (1) befestigt ist, **dadurch gekennzeichnet, dass** der Drehzapfen sich im Inneren des festen Rohrs (5) befindet.

2. Verstellbare verschraubte Krone (200) nach Anspruch 1, **dadurch gekennzeichnet, dass** die Unterbaugruppe (20) nicht demontierbar ist und ein bewegliches Rohr (10) umfasst, das ein Befestigungsmittel (101) umfasst, das so angeordnet ist, dass es die verstellbare verschraubte Krone (200) an einem in der Lagerung (100) untergebrachten Steuerelement befestigt, wobei das bewegliche Rohr (10) in der axialen Richtung (D) gegen ein elastisches Rückstellmittel (6) in einer Kammer (105), die einerseits durch das feste Rohr (5) und andererseits durch den am Kronenkörper (1) befestigten Drehzapfen (4) begrenzt wird, axial beweglich ist, und wobei das bewegliche Rohr (10) verliersicher in der Kammer (105) montiert ist.

3. Verstellbare verschraubte Krone (200) nach Anspruch 1 oder 2, **dadurch gekennzeichnet, dass** das feste Rohr (5), das im Inneren des Kronenkörpers (1) fixiert ist, ein Außengewinde (51) umfasst, das so angeordnet ist, dass es mit einem Innengewinde (111), das die Röhre (11) aufweist, zusammenwirkt.

4. Verstellbare verschraubte Krone (200) nach einem der Ansprüche 1 bis 3, **dadurch gekennzeichnet, dass** das Indexierungsrelief (15) und das komplementäre Indexierungsrelief (55) komplementäre Rillen umfassen.

5. Verstellbare verschraubte Krone (200) nach einem der Ansprüche 1 bis 4, **dadurch gekennzeichnet, dass** das axiale Anschlagmittel (3) einen ringförmigen Ring mit einem inneren Kräglein umfasst, das eine vordere Anschlagstützfläche (33) umfasst, die im Wesentlichen senkrecht zur axialen Richtung (D) verläuft und so angeordnet ist, dass sie mit einer komplementären vorderen Anschlagstützfläche (53), die ein äußeres Kräglein (2) umfasst, das das feste Rohr (5) umfasst, anliegend zusammenwirkt.

6. Verstellbare verschraubte Krone (200) nach einem der Ansprüche 1 bis 5, **dadurch gekennzeichnet, dass** der Kronenkörper (1) ein zweites axiales Anschlagmittel (9) trägt, das so angeordnet ist, dass es direkt oder indirekt das axiale Anschlagmittel (3) im Kronenkörper (1) hält.

7. Verstellbare verschraubte Krone (200) nach Anspruch 6, **dadurch gekennzeichnet, dass** das zweite axiale Anschlagmittel (9) so angeordnet ist, dass es indirekt das axiale Anschlagmittel (3) im Kronenkörper (1) durch mindestens einen Abstandshalter (7), der im Kronenkörper (1) untergebracht ist, hält.

8. Verstellbare verschraubte Krone (200) nach Anspruch 6 oder 7, **dadurch gekennzeichnet, dass** das zweite axiale Anschlagmittel (9) so angeordnet ist, dass es das axiale Anschlagmittel (3) im Kronenkörper (1) durch mindestens eine Dichtung (8) hält, die so angeordnet ist, dass sie mit einer Dichtungsstützfläche (118) zusammenwirkt, die das Rohr (11) umfasst und die so angeordnet ist, dass sie die Dichtung (8) in der vollständig verschraubten Position der Unterbaugruppe (20) in der Röhre (11) zusammendrückt.

9. Verstellbare verschraubte Krone (200) nach einem der Ansprüche 6 bis 8, **dadurch gekennzeichnet, dass** der Kronenkörper (1) mindestens eine innere ringförmige Kehle (91) zur Aufnahme des zweiten axialen Anschlagmittels (9), das ein Sicherungsring ist, umfasst.

10. Verstellbare verschraubte Krone (200) nach einem der Ansprüche 1 bis 9, **dadurch gekennzeichnet, dass** die Kronenfeder (12) mindestens eine konische Feder und/oder mindestens eine "Belleville"-Tellerfeder und/oder mindestens eine "Schnorr"-Tellerfeder umfasst.

11. Uhrengehäuse (100), umfassend einen Mittelteil (9) mit mindestens einer durchgehenden Lagerung (90) zur Aufnahme einer verstellbaren verschraubten Krone (200) nach einem der Ansprüche 1 bis 10, die das Gehäuse (100) umfasst.

12. Uhr (1000), umfassend ein Gehäuse (100) nach Anspruch 11 und mindestens eine verstellbare verschraubte Krone (200) nach einem der Ansprüche 1 bis 10, die so angeordnet ist, dass sie mit der mindestens einen Lagerung (90) zusammenwirkt.

13. Verfahren zur Montage einer verstellbaren verschraubten Krone (200) nach einem der Ansprüche 1 bis 10, umfassend die folgenden Schritte:
- Vorbereiten der Unterbaugruppe (20) mit dem axialen Anschlagmittel (3) im Kronenkörper (1), indem das Indexierungsrelief (15) in das komplementäre Indexierungsrelief (55) eingesetzt wird, und Ausstatten des Kronenkörpers (1) im Inneren mit mindestens einer Dichtung (8) und axiales Arretieren der Dichtung (8) durch ein zweites axiales Anschlagmittel (9);
- Vorbereiten der Röhre (11) und Verschrauben dieser auf die Unterbaugruppe (20).

14. Verfahren zur Montage einer verstellbaren verschraubten Krone (200) nach einem der Ansprüche 1 bis 10 auf einem Gehäuse (100) nach Anspruch 11, umfassend die folgenden Schritte:
- Zusammenbauen der verstellbaren verschraubten Krone (200) gemäß dem Verfahren nach Anspruch 13;
- axiales Einsetzen der Röhre (11) in der axialen Richtung (D) in die Lagerung (90) des Mittelteils (8) im Mittelteil (100) und Fixieren dieser am Mittelteil (9) durch Schrauben oder Einpressen in eine Schraub- bzw. Einpress-Anschlagsposition;
- Messen der Winkelausrichtungsabweichung des Musters (19) im Verhältnis zur gewünschten Position und Bestimmen der Anzahl der Schritte für die Indizierungskorrektur;
- axiales Drücken des Kronenkörpers (1) in Richtung des Mittelteils (9) und anschließendes Drehen des Kronenkörpers (1), bis die gewünschte Winkelausrichtung erreicht ist;
- Freigeben des Kronenkörpers (1).

15. Montageverfahren nach Anspruch 14, **dadurch gekennzeichnet, dass** während des Vorbereitens der Unterbaugruppe (20):
- jede Kronenfeder (12) zwischen dem am Kronenkörper (1) befestigten Drehzapfen (4) einerseits und dem festen Rohr (5) andererseits angeordnet wird;
- das elastische Rückstellmittel (6), das dazu neigt, ein bewegliches Rohr (10) zurückzudrücken, das das Befestigungsmittel (101) umfasst, das so angeordnet ist, das es die verstellbare verschraubte Krone (200) an einem in dem Gehäuse (100) untergebrachten Steuerelement befestigt, in einer Kammer (105) eingeschlossen ist, die durch die Nebeneinanderstellung des Drehzapfens (4) einerseits und des festen Rohrs (5) andererseits gebildet wird, wobei das bewegliche Rohr (10) ebenfalls durch das feste Rohr (5) in der Kammer (105) verliersicher gehalten wird;
- das Indexierungsrelief (15), das vom Drehzapfen (4) getragen wird, in das komplementäre Indexierungsrelief (55) eingesetzt wird, das vom festen Rohr (5) getragen wird;
- der Hub des festen Rohrs (5) im Verhältnis zum Kronenkörper (1) axial begrenzt wird, indem das axiale Anschlagmittel (3) am Kronenkörper (1) befestigt wird, so dass jede Kronenfeder (12) spielfrei in dem axialen Raum gehalten wird, der einerseits durch den Drehzapfen (4) und andererseits durch das festen Rohr (5) begrenzt wird;
- anschließend das axiale Anschlagmittel (3) an dem Kronenkörper (1) unumkehrbar fixiert wird, um eine nicht demontierbare Unterbaugruppe zu bilden.

## Claims

1. A screw-down orientable crown (200) for a watch case (100) including a middle part (9) with at least one through housing (90) for receiving said screw-down orientable crown (200), which screw-down orientable crown (200) is arranged to cooperate with said housing (90) and tightly seal it, said screw-down orientable crown (200) including a pattern (19) on an end face (18) or in its vicinity, said screw-down orientable crown (200) including, mobiles in an axial direction (D) relative to each other, on the one hand a sub-assembly (20) including a crown body (1) that can be manipulated by a user and including said pattern (19), and on the other hand a tube (11) arranged to be screwed-down or driven into said housing (90) in said axial direction (D), where said sub-assembly (20) includes an indexing relief (15) integral with said crown body (1) extending in said axial direction (D) and arranged, in a coupled position, to complementarily cooperate with a complementary indexing relief (55) that a fixed pipe (5) includes, that said sub-assembly (20) includes and which extends in said axial direction (D) and tends to be pushed back from said crown body (1) by at least one crown spring (12) interposed and captively mounted between said crown body (1) and said fixed pipe (5) that it tends to separate from one another, and arranged, in a position disconnected by compression of said crown spring (12), to remain at an axial distance from said complementary indexing relief (55) and without cooperation therewith, the cooperation between said indexing relief (15) and said complementary indexing relief (55) defining a discrete number of relative indexing positions corresponding to so many relative orientations of said pattern (19) relative to said case (100), said sub-assembly (20) and said tube (11) being arranged to cooperate by screwing-down to an abutment position corresponding to a fully screwed-down position of said sub-assembly (20) in said tube (11), said sub-assembly (20) including an axial stop means (3) fixed to said crown body (1) to axially trap, in said axial direction (D), said fixed pipe (5) with an axial stroke corresponding to the range of deformation of said crown spring (12) to enable the disconnection, by a compression of said crown body (1), between said indexing relief (15) and said complementary indexing relief (55), said indexing relief (15) being carried by a trunnion (4) integral with said crown body (1), **characterised in that** said trunnion is inside said fixed pipe (5).

2. The screw-down orientable crown (200) according to claim 1, **characterised in that** said sub-assembly (20) is non-removable, and includes a movable pipe (10) including fixing means (101) arranged for fixing said screw-down orientable crown (200) to a control organ housed in a said case (100), which movable pipe (10) is axially movable in said axial direction (D) against elastic return means (6) in a chamber (105) defined on the one hand by said fixed pipe (5) and on the other hand by said trunnion (4) integral with said crown body (1), and in which chamber (105) said movable pipe (10) is captively mounted.

3. The screw-down orientable crown (200) according to claim 1 or 2, **characterised in that** said fixed pipe (5) fixed inside said crown body (1) includes a threading (51) arranged to cooperate with a tapping (111) that said tube (11) includes.

4. The screw-down orientable crown (200) according to claim 1 to 3, **characterised in that** said indexing relief (15) and said complementary indexing relief (55) include complementary splines.

5. The screw-down orientable crown (200) according to claim 1 to 4, **characterised in that** said axial stop means (3) includes an annular ring with an internal flange including a front abutment support surface (33) substantially perpendicular to said axial direction (D), arranged to cooperate in abutment support with a front complementary abutment support surface (53) that an external flange (2) includes that said fixed pipe (5) includes.

6. The screw-down orientable crown (200) according to claim 1 to 5, **characterised in that** said crown body (1) carries a second axial stop means (9) arranged to directly or indirectly maintain said axial stop means (3) in said crown body (1).

7. The screw-down orientable crown (200) according to claim 6, **characterised in that** said second axial stop means (9) is arranged to indirectly maintain said axial stop means (3) in said crown body (1) through at least one spacer (7) housed in said crown body (1).

8. The screw-down orientable crown (200) according to claim 6 or 7, **characterised in that** said second axial stop means (9) is arranged to indirectly maintain said axial stop means (3) in said crown body (1) through at least one gasket (8) arranged to cooperate with a gasket support surface (118) that said tube (11) includes and which is arranged to compress said gasket (8) in said fully screwed-down position of said sub-assembly (20) in said tube (11).

9. The screw-down orientable crown (200) according to one of claims 6 to 8, **characterised in that** said crown body (1) includes at least one inner annular groove (91) for receiving said second axial stop means (9) which is a snap ring.

10. The screw-down orientable crown (200) according to one of claims 1 to 9, **characterised in that** said crown spring (12) includes at least one conical spring and/or at least one "Belleville" washer and/or at least one "Schnorr" washer.

11. A watch case (100), including a middle part (9) with at least one through housing (90) for receiving a screw-down orientable crown (200) according to one of claims 1 to 10, included in said case (100).

12. A watch (1000) including a case (100) according to claim 11, and at least one screw-down orientable crown (200) according to one of claims 1 to 10 arranged to cooperate with said at least one housing (90).

13. A method for assembling a screw-down orientable crown (200) according to one of claims 1 to 10, comprising the following steps:
- preparing said sub-assembly (20) with said axial stop means (3) in said crown body (1), by inserting said indexing relief (15) into said complementary indexing relief (55), and internally equipping said crown body (1) with at least one gasket (8), and axially stopping said gasket (8) by a second axial stop means (9);
- preparing said tube (11) and screwing it on said sub-assembly (20).

14. A method for mounting a screw-down orientable crown (200) according to one of claims 1 to 10 on a case (100) according to claim 11, comprising the following steps:
- assembling said screw-down orientable crown (200) according to the method of claim 13;
- axially inserting said tube (11) in said axial direction (D) into said housing (90) of said middle part (8), in the middle part (100), and fixing it to said middle part (9) by screwing or driving to a screwing or respectively driving abutment position;
- measuring the angular orientation deviation of said pattern (19) relative to the desired position, and determining the number of indexing correction pitches;
- axially pressing said crown body (1) towards said middle part (9) then rotating said crown body (1) until the desired angular orientation is obtained;
- releasing said crown body (1).

15. The mounting method according to claim 14, **characterised in that**, during the preparation of said sub-assembly (20):
- each said crown spring (12) is disposed between on the one hand said trunnion (4) integral with said crown body (1) and on the other hand said fixed pipe (5);
- elastic return means (6) tending to push back a movable pipe (10) including fixing means (101) arranged for fixing said screw-down orientable crown (200) to a control organ housed in said case (100) are enclosed in a chamber (105) formed by the juxtaposition, on the one hand of said trunnion (4) and on the other hand of said fixed pipe (5), said movable pipe (10) also being held captive in said chamber (105) by said fixed pipe (5);
- said indexing relief (15), carried by said trunnion (4), is inserted into said complementary indexing relief (55) carried by said fixed pipe (5);
- the stroke of said fixed pipe (5) is axially limited relative to said crown body (1) by fixing said axial stop means (3) to said crown body (1) so that each said crown spring (12) is held without clearance in the axial space delimited on the one hand by said trunnion (4), and on the other hand by said fixed pipe (5);
- then said axial stop means (3) is irreversibly fixed to said crown body (1), to form a non-removable sub-assembly.
